# FASCICULE DE BREVET EUROPEEN

(11) **EP 0 153 291 B1**
(45) Date de publication et mention de la délivrance du brevet: **06.12.1989**
(21) Numéro de dépôt: 85870023.0
(22) Date de dépôt: 08.02.1985
(51) Int. Cl.: E04C 2/24, E04C 2/26

(54) **Panneau isolant en matériau composite**
Isolierende Platte aus einem Verbundmaterial
Insulating panel of a composite material

(30) Priorité: 15.02.1984 BE 212390
(43) Date de publication de la demande: 28.08.1985
(73) Titulaire: N.V. MAATSCHAPPIJ VOOR STUDIE, BIJSTAND EN ONDERZOEK II M.S.B.O. II, B-9200 Wetteren (BE)
(72) Inventeur: Bekaert, Marc, B-8658 Moorslede/Dadizele (BE)
(74) Mandataire: De Brabanter, Maurice

(56) Documents cités:
- DE-A- 1 609 750
- DE-B- 1 121 323
- US-A- 3 510 391

## Description

La présente invention est relative à un panneau isolant auto-portant, réalisé en matière composite destiné à être utilisé comme élément de construction dans l'industrie du bâtiment et comprenant:
a) un panneau de revêtement;
b) une armature tridimensionnelle déposée sur le panneau de revêtement susdit et qui comporte:
   (1) un premier treillis recouvrant une face du panneau de revêtement;
   (2) une âme constituée d'une structure portante tridimensionnelle formée de mailles métalliques;
   (3) un second treillis recouvrant la structure portante;
c) un noyau en mousse de plastique rigide injecté dans au moins une portion du panneau, de manière à envelopper l'armature et former un ensemble tridimensionnel rigide sans nécessiter le soudage de la structure portante aux treillis.

Elle trouve ses applications dans la construction de bâtiments industriels, de bâtiments utilitaires, de nouveaux logements ou maisons d'habitation, comme dans les travaux de rénovation.

Il est connu par le document DE-B-1 121 323 de réaliser un panneau isolant en matériau composite destiné à être utilisé comme élément de construction dans l'industrie du bâtiment.

Ce panneau isolant comprend:
a) un panneau formant une couche de revêtement,
b) une armature tridimensionnelle recouvrant une face du panneau, et
c) un noyau en mousse de plastique rigide, notamment de la mousse comprenant des groupes uréthanes, enveloppant l'armature.

L'armature tridimensionnelle décrite dans le document DE-B-1 121 323 est cependant formée d'une trame plane plissée en accordéon ou en caissons.

Un treillis plan présentant des plis d'allure triangulaire ou droits n'offre dans le sens perpendiculaire aux plis aucune résistance à la flexion. Or, cette spécification est indispensable si l'on veut que le panneau puisse offrir une résistance suffisante aux contraintes latérales et/ou obliques, par exemple dans le cas d'un toit penché.

L'emploi de semblables panneaux fait partie intégrante des techniques classiques de construction et d'isolation de toits plats et/ou inclinés.

Selon une technique connue, on ajoute dans une première phase, une structure portante. Cette structure portante peut comporter un cadre- support composé d'une série de poutrelles métalliques, de poutres de béton ou de bois sur lesquelles sont fixées, par exemple, des tôles d'acier profilées, auto-portantes.

Elle concerne un panneau isolant auto-portant, réalisé en matière composite destiné à être utilisé comme élément de construction dans l'industrie du bâtiment et comprenant:
a) un panneau de revêtement;
b) une armature tridimensionnelle déposée sur le panneau de revêtement susdit et qui comporte:
   (1) un premier treillis recouvrant une face du panneau de revêtement;
   (2) une âme constituée d'une structure portante tridimensionnelle formée de mailles métalliques;
   (3) un second treillis recouvrant la structure portante;
c) un noyau en mousse de plastique rigide injecté dans au moins une portion du panneau, de manière à envelopper l'armature et former un ensemble tridimensionnel rigide sans nécessiter le soudage de la structure portante aux treillis.

Ce panneau est caractérisé en ce que l'âme est constituée d'une série de poutres à treillis tridi- mensionnells formées de tiges parallèles en acier reliées entre elles par des traverses, lesdites poutres étant disposées parallèlement entre elles a intervalles réguliers sur toute la longueur du panneau, en ce que le panneau de revêtement est à base de perlite, et en ce que les premier et second treillis sont métalliques.

Selon une particularité de l'invention, chaque poutre-treillis comprend trois tiges parallèles entre elles reliées entre elles par des traverses selon une configuration prismatique triangulaire.

Dans une forme de réalisation particulière, les âmes constituées d'une structure portante à mailles métalliques enveloppée d'une mousse de plastique sont séparées entre elles par une matière isolante quelconque.

Pour assurer une bonne étanchéité, les bords du panneau sont pourvus d'une assemblage à tenon et mortaise.

D'autres particularités et détails de l'invention apparaîtront au cours de la description détaillée suivante, faisant référence aux dessins ci-annexés, dans lesquels:
- la figure 1 est une vue partiellement éclatée en perspective d'une panneau d'isolation suivant l'invention;
- la figure 2 est une coupe transversale du panneau montré à la figure 1.

### Dans ces dessine, les mêmes notations de référence désignant des éléments identiques ou ana- lougues.

Comme illustré aux figures 1 et 2, un panneau composite d'isolation selon l'invention est entièrement réalisé en matériau isolant. Ce panneau est désigné dans son ensemble par la notation de référence 1 et comprend une âme de mousse plastique armée 2, munie de chaque côté d'un panneau rigide d'isolation 3, 4 réalisé sur base de perlite expansée.

La perlite est une roche vulcanique qui est d'abord broyée et ensuite expansée à environ 900°C jusqu'à environ vingt fois le volume initial. La perlite est ininflammable. Elle possède une très grande stabilité dimensionnelle et offre, sous forme plane, une grande résistance à la pression et une grande dureté ponctuelle. La structure ne s'altère pas au cours du temps.

L'isolation réalisée sur base de perfite expansée est composée d'au moins 5 % de perlite expansée, de fibres organiques et/ou anorganiques également de liants organiques et/ou anorganiques. Les granulés de perlite expansée sont de préférence mélangées avec des fibres de cellulose et un liant. Les composants peuvent être mélangés dans un milieu aqueux et versé à l'épaisseur souhaitée sur un filet perforé, qui se déplace à une vitesse constante. Par pressage à l'épaisseur souhaitée et aspiration sous vide au travers du filet, on élimine la majeure partie de l'humidité. Ensuite, on sèche le panneau complètement dans un four.

La grande teneur de perlite assure une isolation thermique élevée comme d'excellentes propriétés ignifuges.

Une mousse synthétique possède un poids spécifique faible et offre une bonne résistance thermique. Cela vaut en particulier pour une mousse de polyuréthane.

Des panneaux de construction en mousse plastique rigide ont trouvé de nombreuses applications. Néanmoins les panneaux de mousse synthétique présentent lors de leur mise en oeuvre dans la construction, certains inconvénients, surtout dans leur comportement en cas d'incendie, constance thermique, stabilité dimensionnelle et caractéristiques techniques.

La combinaison d'une âme de mousse plastique recouverte d'au moins un panneau d'isolation réalisé sur base de perlite expansée possède les avantages de la mousse plastique comme celle de la perlite et minimalise les désavantages de chacun des deux produits.

Pour accroître la portance du panneau d'isolation, on préfère un armement 5 dans l'âme de mousse plastique.

L'armement 5, qui a pour but d'accorder une plus grande résistance au panneau de construction, est constitué d'un renforcement en métal.

L'armement comprend deux parties:
1. un renforcement inférieur 6 composé d'une série de tiges parallèles longitudinales 7 en acier qui sont posées sur un treillis métallique 8 d'armement en acier et reliées entre elles;
2. un renforcement supérieur 9 constitué également d'une série de tiges longitudinales parallèles acier et un treillis 10.

Les deux renforcements sont combinés dans une poutre à treillis préfabriquée 11 qui est montée entre deux treillis métalliques 8 et 10.

L'armement est construit de telle façon que l'effort de traction et l'effort de flexion sont entièrement repris par l'acier, tandis que la pression n'est que partiellement reprise par l'acier.

Pour réaliser le panneau, on forme, à l'aide de deux panneaux de perlite 3, 4, qui sont tenus éloignés l'un de l'autre, une cavité fermée.

On place ensuite sur le panneau inférieur 3, un treillis métallique 8 et diverses poutres à treillis 11. Ces poutres à treillis 11 sont constituées de tiges longitudinales 7 qui sont reliées entre elles par des traverses 12.

Ces poutres à treillis 11 sont placées parallèlement à des distances régulières. On place pardessus un second treillis métallique 10 au-desus duquel on dépose finalement le second panneau d'isolation 4. On monte enfin des parois latérales pour former une cavité fermée.

Une couche de mousse polyuréthane dure ou d'une autre mousse organique est mise en-forme directement entre les deux panneaux parallèles de perlite 3, 4 d'une épaisseur de 15 à 20 mm par exemple.

Si une portance exceptionnelle de l'élément d'isolation est requis, il est recommandé que les matériaux composants aient une grande rigidité mécanique. On l'obtient en utilisant des panneux de perlite à haute densité, par exemple supérieure à 17₅ kg_{/m}³_{.}

La mousse plastique est par exemple une mousse dure sur base de polyuréthane. Elle a par exemple une densité supérieure à 35 kg/m³ et est du type moussage direct.

Le genre d'armement peut être modifié selon les exigences requises. L'armature donne la résistance mécanique la plus élevée et est constituée de métal, par exemple de poutres à treillis se trouvant à courte distance l'une de l'autre. On prévoit de préférence un traitement pour protéger l'armature de la corrosion.

Par l'emploi de matériau pour panneau d'isolation sur base de perlite expansée, on obtient, par une densité plus élevée et l'édification d'une armature plus solide, malgré tout encore de très bonnes propriétés d'isolation thermiques et on peut réaliser des surtensions extraordinaires.

Dans tous les cas décrits ci-dessus, on peut augmenter la vitesse de réalisation, entre autres, en mettant en place un premier recouvrement de toit sur le panneau de perlite et sous celui-ci un écran protecteur de vapeur constitué par exemple par une feuille d'aluminium.

Le faible poids combiné à de réelles possibilités de préfabrication garantit un placement rapide et bon marché.

La combinaison de panneaux base de perlite expansée et de mousse plastique armée, accorde des propriétés thermiques et de résistance mécaniques extraordinaires à l'élément auto-porteur.

Les rebords des panneaux peuvent être munis d'un assemblage à tenon et mortaise de manière à permettre un placement parfaitement étanche.

Dans des milieux humides, cet assemblage à tenon et mortaise peut encore être mieux obturé par une bande adhésive étanche réalisée éventuellement en aluminium, de sorte que la diffusion de vapeur d'eau le long des joints est freinée.

La stabilité dimensionnelle du panneau de perlite permet d'y coller directement le système d'étanchéité traditionnel sur toits plats légèrement obliques.

La face supérieure du panneau est éventuellement pourvue d'une couche bitumeuse, laquelle assure une bonne adhésion de la première couche de revêtement du toit.

## Revendications

1. Panneau isolant auto-portant (1), réalisé en matériau composite destiné à être utilisé comme élément de construction dans l'industrie du bâtiment et comprenant:
a) un panneau de revêtement (3);
b) une armature tridimesionnelle (5) déposée sur le panneau de revêtement susdit et qui comporte:
1 ) un premier treillis (8) recouvrant une face du panneau de revêtement;
2) une âme constituée d'une structure portante (11) tridimensionnelle formée de mailles métalliques;
3) un second treillis (10) recouvrant la structure portante (11);
c) un noyau (2) en mousse de plastique rigide injecté dans au moins une portion du panneau (1), de manière à envelopper l'armature (5) et former un ensemble tridimensionnel rigide sans nécessiter le soudage de la structure portante (11) aux treillis (8, 10),
caractérisé en ce que l'âme est constituée d'une série de poutres à treillis (11) tridimensionnelles formées de tiges parallèles (7) en acier reliées entre elles par des traverses (12), lesdites poutres étant disposées parallèlement entre elles a intervalles réguliers sur toute la longueur du panneau, en ce que le panneau de revêtement est à buse de perlite et en ce que les premier et second treillis sont métalliques.

2. Panneau selon la revendication 1, caractérisé en ce que chaque poutre-treillis (11) comprend trois tiges (7) parallèles entre elles reliées entre elles par des traverses (12) selon une configuration prismatique triangulaire.

## Patentansprüche

1. Isolierende, selbsttragende Platte (1) aus Verbundmaterial zur Verwendung als Konstruktionselement in der Bauindustrie, welches aufweist:
a) eine Verkleidungsplatte (3),
b) eine dreidimensionale Armierung (5), welche auf die erwähnte Verkleidungsplatte aufgebracht ist und weiche umfaßt:
1. ein erstes Gitter (8), welches eine Oberfläche der Verkleidungsplatte bedeckt,
2. einen Innenteil, der aus einer dreidimensionalen durch metallische Maschen gebildeten Tragestruktur (11) besteht, und
3. ein zweites Gitter (10), das die Tragestruktur (11) bedeckt;
c) einen Kern (2) aus harter Kunststoffmasse, die in mindestens einem Teil der Platte derart eingespritzt ist, daß sie die Armierung (5) umhüllt und eine starre dreidimensionale Anordnung bildet, ohne daß ein Verschweißen der Tragestruktur (11) mit den Gittern (8, 10) notwendig ist,
dadurch gekennzeichnet, daß der Innenteil aus einer Reihe von dreidimensionalen Fachwerkträgern (11) besteht, welche aus parallelen, untereinander mit Querträgern (12) verbundenen Stangen (7) aus Stahl gebildet sind, wobei die genannten Träger parallel zueinander mit gleichbleibenden Abständen über die gesamte Länge der Platte angeordnet sind, daß die Abdeckplatte auf der Grundlage von Perlit gebildet ist und daß das erste und das zweite Gitter aus Metall bestehen.

2. Platte nach Anspruch 1, dadurch gekennzeichne4 daß jeder Fachwerkträger (11) drei zueinander parallele Stangen (7) aufweist, welche untereinander über Querträger (12) nach einer prismatischen Dreieckskonfiguration verbunden sind.

## Claims

1. Self-supporting insulating panel (1) made of composite material intended to be used as a construction element in the building industry and comprising:
a) a facing board (3);
b) a three-dimensional reinforcement (5) placed on the above-mentioned facing board and comprising:
1) a first grid (8) covering one side of the facing board;
2) a core consisting of a three-dimensional load bearing structure (11) formed of metal mesh;
3) a second grid (10) covering the load bearing structure (11);
c) a central core (2) of rigid plastics foam injected into at least one part of the panel (1) so as to encase the reinforcement (5) and form a rigid three-edimensional structure without the need to weld the load bearing structure (11) to the grids (8, 10),
characterised in that the core consists of a series of three-dimensional grid girders (11) formed by parallel steel rods (7) connected to one another by cross-pieces (12), said girders being arranged parallel to one another at regular intervals over the entire length-of the panel, and in that the facing board is based on perlite and in that the first and second grids are made of metal.

2. Panel according to claim 1, characterised in that each grid girder (11) comprises three rods (7) parallel to one another and interconnected by cross-pieces (12) in a triangular prismatic configuration.
